# EUROPÄISCHE PATENTANMELDUNG

(11) **EP 4 675 164 A1**
(43) Veröffentlichungstag der Anmeldung: **07.01.2026**
(21) Anmeldenummer: 25183415.6
(22) Anmeldetag: 17.06.2025
(51) Int. Cl.: F21V 21/16, F21V 21/38, F21V 27/00

(54) **LIFTVORRICHTUNG**

(30) Priorität: 04.07.2024 DE 102024118983
(71) Anmelder: Elkotron GmbH, 35606 Solms (DE)
(72) Erfinder: Bolic, Michael, 35398 Gießen (DE)
(74) Vertreter: Fritz Patent- und Rechtsanwälte PartmbB

(57) **Zusammenfassung**

Die Erfindung betrifft eine Beleuchtungsvorrichtung (1) umfassend: wenigstens eine drehbar um eine Drehachse (2) gelagerte Spindeleinheit (3), auf welcher wenigstens ein Versorgungskabel (4) zur Versorgung wenigstens einer mit dem wenigstens einen Versorgungskabel (4) verbundenen oder verbindbaren Lichtquelle (5) mit elektrischer Energie auf- und abwickelbar ist, sodass ein Teilstück des wenigstens einen Versorgungskabels (4) mit unterschiedlicher Länge auf der wenigstens einen Spindeleinheit (3) anordenbar ist; und mit wenigstens einer Kabelführungseinheit (6) mit wenigstens einem Führungselement (7) zur Führung des Versorgungskabels (4) im Verhältnis zur Spindeleinheit (3) und wobei die Kabelführungseinheit (6) beweglich zur Spindeleinheit (3) ausgebildet ist.

## Beschreibung

Die vorliegende Erfindung betrifft eine Beleuchtungsvorrichtung mit wenigstens einer Spindeleinheit zur Aufnahme eines Versorgungskabels und einer Kabelführungseinheit zur Führung des Versorgungskabels.

Aus der WO 2020/223746 A1 ist eine Beleuchtungsvorrichtung bekannt geworden mit einem Gehäuse und einer Spindel. Auf der Spindel kann ein Versorgungskabel einer angeschlossenen Lampe auf- und abgewickelt werden. Das Versorgungskabel wird über eine an dem Gehäuse befestigte Rolle in eine Arbeitsrichtung umgelenkt. An dem Versorgungskabel ist die Lampe befestigt, sodass das Versorgungskabel die Lampe mit elektrischer Energie versorgt und gleichzeitig die Haltekraft für die Lampe aufbringt. Ein Abstand der Lampe zur Beleuchtungsvorrichtung kann dadurch im bestimmungsgemäßen Gebrauch verändert werden. Besonders nachteilig ist hier, dass das Versorgungskabel über die Führungsrolle geführt werden muss. Besonders, wenn ein Umschlingungswinkel des Versorgungskabels besonders klein ist, kann das Versorgungskabel von der Führungsrolle abrutschen, sodass die Funktion der Beleuchtungsvorrichtung nicht mehr gegeben ist. Vorteilhaft kann das Versorgungskabel bei einer Montage zunächst um ein separates Führungselement herumgelegt werden und dann zusammen mit dem Führungselement an dem Führungsarm befestigt, insbesondere verschraubt, werden.

Es ist deshalb die Aufgabe der vorliegenden Erfindung eine Beleuchtungsvorrichtung mit variabler Länge des Versorgungskabels zur Verfügung zu stellen, welche eine höhere Funktionssicherheit aufweist, insbesondere bei der Verstellung der Länge des Versorgungskabels.

Die Aufgabe wird durch eine Beleuchtungsvorrichtung mit den Merkmalen nach Anspruch 1 gelöst. Vorteilhafte Weiterbildungen sind Gegenstand der Unteransprüche. Weitere Vorteile und Eigenschaften ergeben sich aus der allgemeinen Beschreibung und aus der Beschreibung des Ausführungsbeispiels.

Die erfindungsgemäße Beleuchtungsvorrichtung umfasst:
- wenigstens eine drehbar um eine Drehachse gelagerte Spindeleinheit, auf welcher wenigstens ein Versorgungskabel zur Versorgung wenigstens einer mit dem wenigstens einen Versorgungskabel verbundenen oder verbindbaren Lichtquelle mit elektrischer Energie auf- und abwickelbar ist, sodass ein Teilstück des wenigstens einen Versorgungskabels mit unterschiedlicher Länge auf der wenigstens einen Spindeleinheit anordenbar ist; und
- mit wenigstens einer Kabelführungseinheit mit wenigstens einem Führungselement zur Führung des Versorgungskabels im Verhältnis zur Spindeleinheit beim Auf- und Abwickeln.

Die Kabelführungseinheit ist wenigstens beweglich gegenüber der Spindeleinheit ausgebildet.

Die Erfindung hat viele Vorteile. Ein erheblicher Vorteil der Erfindung ist, dass eine Position des Kabelführungselements beim Auf- und Abwickeln des Versorgungskabels veränderlich ist. Dadurch können eine sicherere Funktion und verbesserte Kabelführung gewährleistet werden, insbesondere können besonders kleine Umschlingungswinkel des Versorgungskabels dadurch vermieden werden. Vorteilhaft ist das Führungselement wenigstens in verschiedenen Positionen, in einer Richtung parallel zur Drehachse oder auch quer dazu positionierbar.

Bevorzugt ist das Führungselement als Führungsrolle ausgebildet. Vorteilhaft kann sich die Führungsrolle mit dem Versorgungskabel bewegen, insbesondere drehen, sodass keine Relativbewegungen zwischen dem Versorgungskabel und dem Führungselement vorhanden sind. Vorteilhaft wird eine Führung beispielsweise in einem Formelement, wie einer Nut, verbessert. Alternativ kann das Führungselement auch als Gleitelement oder dergleichen ausgebildet sein.

Besonders bevorzugt umfasst die Kabelführungseinheit wenigstens eine Lagerungseinheit. Vorteilhaft ermöglicht die Lagerungseinheit eine bewegliche Lagerung der Kabelführungseinheit gegenüber der Spindeleinheit. Vorzugsweise ist ein Gehäuse umfasst, gegenüber dem die Spindeleinheit und die Kabelführungseinheit jeweils beweglich gelagert ist. Insbesondere ist die Lagerungseinheit so ausgebildet, dass die Kabelführungseinheit wenigstens gegenüber der Spindeleinheit verschieblich ist, vorzugsweise parallel und/oder quer zur Drehachse der Spindeleinheit. Insbesondere kann eine Verschiebung quer zur Drehachse auch durch eine Verschwenkung eines Teils der Kabelführungseinheit erfolgen. Insbesondere umfasst die Lagerungseinheit eine runde Aufnahme und einen Lagerstift, wobei die Aufnahme den Lagerstift vorteilhaft umschließt.

Vorzugsweise umfasst die Kabelführungseinheit wenigstens einen Führungsarm. Insbesondere ist der Führungsarm verschwenkbar ausgebildet und vorzugsweise an der Lagerungseinheit aufgenommen Vorteilhaft kann hierdurch eine Verschiebung des Führungselements quer zur Drehachse realisiert werden.

Insbesondere erstreckt sich der Führungsarm umfänglich wenigstens um einen Teilbereich der Spindeleinheit. Insbesondere ist der Führungsarm hierfür wenigstens teilweise gebogen ausgebildet. Vorteilhaft wird das Versorgungskabel durch eine Innenseite des Führungsarms geführt. Insbesondere ist ein Spalt zwischen der Spindel der Spindeleinheit und dem Führungsarm im Wesentlichen so hoch, wie ein Versorgungskabel. Vorteilhaft wird dadurch sichergestellt, dass keine zwei übereinanderliegenden Bahnen des Versorgungskabels chaotisch übereinander liegen. Weiter liegt ein Schwerpunkt des Führungsarms dadurch auf der Innenseite einer Krümmung des Bogens, sodass sich ein belasteter Führungsarm bei einer durch Fertigungstoleranzen bedingten Verkippung hin zur Spindeleinheit bewegt.

Vorzugsweise ist das Führungselement an einem, insbesondere distalen, Ende des Führungsarms angeordnet. Mit anderen Worten ist das Führungselement in einem Bereich des Führungsarms angeordnet, an welchem eine Distanz zu der Drehachse groß ist. Vorteilhaft wird der Führungsarm dadurch beim Auf- und beim Abwickeln immer gleich belastet, sodass eine Gefahr von Verkanten der mechanischen Bauteile zueinander geringer ist, auch beim Bremsen.

Insbesondere umschließt der Führungsarm das Führungselement wenigstens bereichsweise. Insbesondere kann das Versorgungskabel dadurch noch besser zwischen dem Führungsarm und dem Führungselement geführt werden. Vorteilhaft umschließt der Führungsarm eine Lauffläche oder Führungsfläche des Führungselements, sodass ein Versorgungskabel noch besser geführt wird. Vorteilhaft wird hierdurch eine noch bessere Funktionssicherheit gewährleistet.

Vorzugsweise weist die Spindeleinheit wenigstens eine Spindel mit wenigstens einer, insbesondere rillenförmigen, Vertiefung auf, um das wenigstens eine Versorgungskabel geführt aufzuwickeln. Vorzugsweise erstreckt sich die Vertiefung schneckenförmig um die Spindel der Spindeleinheit und bildet insbesondere ein Gewinde. Vorzugsweise sind die Abmessungen der Vertiefung an das Versorgungskabel angepasst, insbesondere an den Querschnitt des Versorgungskabels. Vorteilhaft ist das Versorgungskabel dadurch vollständig in der Vertiefung aufgenommen. Das Versorgungskabel wird in der Vertiefung genau definiert in Bahnen geführt, was besonders vorteilhaft ein genaues Auf- und Abwickeln des Versorgungskabels ermöglicht. Insbesondere können mehrere und sich vorzugsweise überschneidende Vertiefungen, welche insbesondere Gewinde bilden, vorhanden sein. Vorteilhaft können dann Versorgungskabel mit verschiedenen Durchmessern auf derselben Spindeleinheit aufgewickelt werden.

Vorteilhaft können bis zu mehrere Meter Versorgungskabel auf der Spindel der Spindeleinheit angeordnet werden, insbesondere aufgewickelt werden. Vorteilhaft können wenigstens 0,3 Meter oder 0,5 Meter oder 1 Meter oder 1,5 Meter oder 2 Meter oder 2,5 Meter oder 3 Meter oder 4 Meter auf der Spindel angeordnet werden. In einer besonders vorteilhaften Variante können ca. 3,3 Meter Versorgungskabel auf der Spindel angeordnet werden. Bei einer Nutzung von zwei Versorgungskabeln ist dann beispielsweise eine Länge von ca. 1,65 Metern je Versorgungskabel aufnehmbar, bei einer Doppellitze dementsprechend 3,3 Meter. Das Versorgungskabel kann auf der Spindel aufgewickelt werden. Vorteilhaft sind auch noch größerer Längen an Versorgungskabel von bis zu 5 Metern oder 10 Metern oder mehr auf der Spindel der Spindeleinheit aufwickelbar. Insbesondere können mehrere Versorgungskabel oder Teilstücke von Versorgungskabeln auf der Spindel aufgewickelt werden.

Insbesondere ist wenigstens eine Stützeinheit umfasst, welche den Führungsarm zur Spindeleinheit hin stützt, insbesondere in Richtung der Drehachse der Spindel der Spindeleinheit. Vorteilhaft umfasst die Stützeinheit ineinandergreifende Leitelemente, wodurch eine Position des Führungsarms insbesondere in einer Richtung im Wesentlichen parallel zur Drehachse abgestützt wird. Vorteilhaft kann ein Leitelement an dem Führungsarm der Kabelführungseinheit durch eine Nase oder dergleichen gebildet sein, welche in einer rillenförmigen Vertiefung der Spindeleinheit geführt wird. Vorteilhaft wird eine Stützung des Führungsarms in vertikaler Richtung damit verbessert.

Vorzugsweise ist wenigstens eine Federeinheit umfasst, welche insbesondere im montierten Zustand spannbar ist. Vorteilhaft kann durch die Federeinheit eine Rückstellkraft auf die Spindeleinheit aufgebracht werden, sodass die Federeinheit der Schwerkraft entgegenwirkt und eine Position der Lichtquelle stützt. Insbesondere ist die Federeinheit wenigstens teilweise innerhalb der Spindeleinheit angeordnet. Zweckmäßig stützt sich die Feder gegen die Spindeleinheit und gegen ein Gehäuse der Beleuchtungsvorrichtung ab. Insbesondere kann eine Vorspannung der Federeinheit über eine Verdrehung eines Spannelementes im montierten Zustand erfolgen. Vorteilhaft wird hierdurch eine besonders sicherere und einfache Montage und Vorspannung der Federeinheit ermöglicht, sodass eine verringerte Verletzungsgefahr insbesondere bei der Montage und beim Vorspannen vorhanden sind. Weiter ist eine Federspannung besonders vorteilhaft, und insbesondere auch genau, einstellbar.

Vorteilhaft kann ein Gewicht einer oder mehrerer Lichtquellen zwischen 0,2 Kilogramm und 2,5 Kilogramm und bevorzugt zwischen 0,55 Kilogramm und 1,4 Kilogramm durch die Beleuchtungsvorrichtung gehalten werden. In bestimmten Ausführungen sind auch Gewichte von bis zu 17 Kilogramm und mehr möglich. In einer besonders vorteilhaften Ausführungsform kann eine Beleuchtungsvorrichtung genau eine Lichtquelle mit einem Gewicht zwischen 0,55 Kilogramm und 1,7 Kilogramm tragen.

Insbesondere umfasst die Beleuchtungsvorrichtung wenigstens ein Versorgungskabel. Vorzugsweise ist das Versorgungskabel als Litze ausgebildet, bei welcher der elektrische Leiter durch eine Vielzahl an dünnen Einzeldrähten gebildet wird. Insbesondere umfasst das Versorgungskabel eine Doppellitze, bei welchem vorteilhaft zwei Litzen nebeneinander verlaufen und deren Mantel miteinander verbunden ist. Beide Litzen können dabei getrennt voneinander elektrisch durchströmbar sein. Vorteilhaft ist eine Litze besonders biegsam und/oder flexibel, auch bei mehrfachem Biegen. Vorteilhaft ist eine Litze auch nach einem langen Zeitraum in einer Position weiterhin biegsam.

Zweckmäßig umfasst das Versorgungskabel, insbesondere im bestimmungsgemäßen Gebrauch, das Führungselement der Kabelführungseinheit wenigstens zu einem wesentlichen Teil umfänglich, insbesondere nahezu vollständig. Vorteilhaft ist das Versorgungskabel umfänglich einmal um das Führungselement gewickelt, sodass das Versorgungskabel sicher in einer Arbeitsrichtung umgelenkt wird. Weiter vorteilhaft kann dadurch sichergestellt werden, dass eine Bewegung der Kabelführungseinheit durch das Versorgungskabel erfolgt und nicht andersherum.

Insbesondere sind wenigstens zwei Kabelführungseinheiten umfasst. Vorteilhaft kann dadurch eine Lichtquelle durch eine Beleuchtungsvorrichtung elektrisch angeschlossen und mechanisch in einer Position gehalten werden. Außerdem kann eine Lichtquelle mit zwei Lampen oder dergleichen angeschlossen werden. Bei zwei oder mehr Kabelführungseinheiten können auch entsprechend zwei oder mehr Vertiefungen für separate Versorgungskabel an der Spindeleinheit vorhanden sein, um eine optimale Kabelführung mehrerer Versorgungskabel zu ermöglichen. Darüber hinaus ist auch die Aufnahme von zwei oder mehr Lichtquellen an einer Beleuchtungsvorrichtung denkbar.

Insbesondere umfasst die Beleuchtungsvorrichtung wenigstens eine elektrische Anschlusseinheit. Insbesondere ermöglicht die elektrische Anschlusseinheit eine Versorgung der Lichtquelle mit elektrischer Energie. Insbesondere können hierzu Netzteile, Transformatoren, elektrische Schaltungen, oder dergleichen von der Anschlusseinheit umfasst sein. Insbesondere ermöglicht die elektrische Anschlusseinheit eine elektrische Kontaktierung der sich drehenden Spindeleinheit mit einer elektrischen Spanungsquelle, wie einer Hauselektrik oder dergleichen. Vorzugsweise kann eine elektrische Kontaktierung mittels Schleifkontakten erfolgen. Insbesondere ist die elektrische Anschlusseinheit innerhalb eines Hohlraums der Spindeleinheit oder separat anordenbar, z. B. in einer abgehängten Decke oder in einem Anschlussfuß oder dergleichen.

Bevorzugt umfasst die Beleuchtungsvorrichtung wenigstens eine Umlenkeinheit zur Umlenkung des Versorgungskabels. Vorteilhaft kann das Versorgungskabel zusätzlich zu dem Führungselement umgelenkt werden, insbesondere auch quer zu der Drehachse. Insbesondere ist die Umlenkeinheit an dem Gehäuse aufgenommen und/oder aufnehmbar oder auch separat ein einem anderen Gegenstand wie einer Decke. Insbesondere umfasst die Umlenkeinheit wenigstens eine Umlenkrolle zur Umlenkung des Versorgungskabels.

Insbesondere umfasst die Beleuchtungsvorrichtung zwei Umlenkeinheiten. Wenn mehrere Versorgungskabel vorhanden sind, kann dadurch vorteilhaft auch eine Distanz zwischen den Versorgungskabeln, insbesondere quer zur Drehachse, angepasst werden, vorzugsweise unabhängig von den Führungselementen von Kabelführungseinheiten. Grundsätzlich sind Distanzen der Versorgungskabel zwischen 10 Millimetern und 200 Millimetern oder mehr möglich, insbesondere zwischen 102 Millimetern und 77 Millimetern Darüber hinaus ist auch eine mehrfache Umlenkung eines Versorgungskabels vorzugsweise durch mehrere Umlenkeinheiten möglich. Vorteilhaft sind dadurch auch noch größere Distanzen zwischen den Versorgungskabeln realisierbar.

Bei einem Verfahren zur Einstellung einer Position einer Lichtquelle mittels einer zuvor beschrieben Beleuchtungsvorrichtung, ändert sich eine Position des Kabelführungselements relativ zu der Spindeleinheit, um eine besonders gleichmäßige und leichtgängige Führung des Versorgungskabels zu ermöglichen. Besonders vorteilhaft können durch die Beweglichkeit und/oder die Änderung der Position Funktionsstörungen minimiert und/oder eine Funktionssicherheit der Beleuchtungsvorrichtung, insbesondere ein besonders leichtgängiges Auf- und Abwickeln des Versorgungskabels ermöglicht werden. Weiterbildungen und Vorteile des Verfahrens ergeben sich der allgemeinen Beschreibung und aus der Beschreibung des Ausführungsbeispiels.

Weitere Merkmale und Vorteile des Ausführungsbeispiels der Erfindung werden unter Bezugnahme auf die Zeichnungen nachfolgend beschrieben. Dabei werden für gleiche oder ähnliche Teile und für Teile mit gleichen oder ähnlichen Funktionen dieselben Bezugszeichen verwendet. Es zeigen:
- Fig. 1: eine schematische perspektivische Ansicht einer an eine erfindungsgemäße Beleuchtungsvorrichtung angeschlossenen Lichtquelle;
- Fig. 2: eine schematische Seitenansicht einer erfindungsgemäßen Beleuchtungsvorrichtung mit zwei Kabelführungseinheiten;
- Fig. 3: eine schematische perspektivische Ansicht der Beleuchtungsvorrichtung;
- Fig. 4: eine weitere schematische perspektivische Ansicht der Beleuchtungsvorrichtung;
- Fig. 5: eine schematische Explosionsdarstellung der Beleuchtungsvorrichtung;
- Fig. 6: eine schematische perspektivische Ansicht einer Beleuchtungsvorrichtung mit einer Umlenkeinheit;
- Fig. 7: eine schematische perspektivische Ansicht einer weiteren Ausführungsform einer erfindungsgemäßen Beleuchtungsvorrichtung mit zwei Kabelführungseinheiten;
- Fig. 8: eine schematische Seitenansicht der weiteren Ausführungsform der erfindungsgemäßen Beleuchtungsvorrichtung mit zwei Kabelführungseinheiten;
- Fig. 9: eine schematische Explosionsdarstellung der weiteren Ausführungsform der Beleuchtungsvorrichtung; und
- Fig. 10: eine schematische Ansicht der weiteren Ausführungsform der Beleuchtungsvorrichtung mit einer Umlenkeinheit.

Es ist nicht notwendig, dass eine erfindungsgemäße Beleuchtungsvorrichtung alle nachfolgend beschriebenen Merkmale aufweist. Es ist auch möglich, dass eine erfindungsgemäße Beleuchtungsvorrichtung nur einzelne Merkmale der nachfolgend beschriebenen Ausführungsbeispiele aufweist.

Fig. 1 zeigt eine schematische perspektivische Ansicht einer an eine erfindungsgemäße Beleuchtungsvorrichtung 1 geschlossenen Lichtquelle 5. Die Beleuchtungsvorrichtung 1 ist hier in einem Leuchtenkasten 14 oder einer Verkleidung 14 untergebracht. Die Lichtquelle 5 ist über die beiden Versorgungskabel 4 angeschlossen. Weiter übernehmen die Versorgungskabel 4 auch die Funktion der Kraftleitung in diesem Fall, d. h., dass die Lichtquelle 5 durch die Versorgungskabel 4 gehalten wird. Durch die erfindungsgemäße Beleuchtungsvorrichtung 1 kann eine Länge der Versorgungskabel 4 durch einfaches Bewegen der Lichtquelle 5 angepasst werden. Dadurch kann ein Abstand A der Lichtquelle zu der fest montierten Beleuchtungsvorrichtung 1 angepasst werden. Vorteilhaft kann dadurch auch eine Position der Lichtquelle 5 beispielsweise über einem Esstisch oder dergleichen in der Höhe angepasst werden. Die Beleuchtungsvorrichtung 1 ist durch einen Leuchtenkasten14 und die Verkleidung 14 mit der Decke fest verbunden. Die beiden Versorgungskabel 4 weisen hier eine Kabeldistanz 18 auf. Die Kabeldistanz 18 kann für eine bestimmte Lichtquelle vorgegeben werden.

Fig. 2 zeigt eine schematische Seitenansicht einer erfindungsgemäßen Beleuchtungsvorrichtung 1 mit zwei Kabelführungseinheiten 6. Die Beleuchtungsvorrichtung 1 umfasst eine drehbar um eine Drehachse 2 gelagerte Spindeleinheit 3 mit einer Spindel 3a, auf welcher wenigstens ein Versorgungskabel 4 zur Versorgung wenigstens einer mit dem wenigstens einen Versorgungskabel 4 verbundenen oder verbindbaren Lichtquelle 5 mit elektrischer Energie auf- und abwickelbar ist, sodass ein Teilstück des wenigstens einen Versorgungskabels 4 mit unterschiedlicher Länge auf der wenigstens einen Spindeleinheit 3 anordbar ist. Die Spindel 3a der Spindeleinheit 3 ist um die Drehachse 2 drehbar. Es ist wenigstens eine Kabelführungseinheit 6 mit wenigstens einem Führungselement 7 zur Führung des Versorgungskabels 4 im Verhältnis zur Spindeleinheit 3 vorhanden. Die Kabelführungseinheit 6 ist beweglich zur Spindeleinheit 3 ausgebildet. Dadurch kann das Führungselement 7 immer optimal zur Spindeleinheit 3 mit der Spindel 3a mit dem Versorgungskabel 4 positioniert werden. Dadurch wird eine erhöhte Funktionssicherheit gewährleistet. Vorteilhaft wird ein chaotisches Auf- und Abwickeln des Versorgungskabels 4 auf der Spindeleinheit 3 verhindert. Weiter vorteilhaft wird eine optimale Positionierung des Führungselements 7 der Kabelführungseinheit 6 zu der Spindeleinheit 3 mit der Spindel 3a ermöglicht.

Hier sind zwei Kabelführungseinheiten 6 und zwei Versorgungskabel 4 vorhanden. Die Spindel 3a der Spindeleinheit 3 verweist hier zwei Vertiefungen 3b auf, welche sich schneckenförmig um die Außenfläche der Spindel 3a der Spindeleinheit 3 erstrecken; sodass ein durchgängiges Gewinde vorhanden ist. Die beiden Vertiefungen 3b verlaufen parallel entlang des Umfangs der Spindeleinheit 3. Die Versorgungskabel 4 können in den Vertiefungen 3b aufgenommen werden. Durch die Führung durch die Vertiefung 3b wird jedes Versorgungskabel 4 definiert auf- und abgewickelt.

Vorteilhaft liegt das Versorgungskabel 4 nicht chaotisch auf der Spindel 3a der Spindeleinheit 3 auf.

Das Führungselement 7 der Kabelführungseinheit 6 ist hier als Führungsrolle 7 ausgebildet. Das Versorgungskabel 4 umfasst die Führungsrolle 7 umfänglich, sodass ein großer Umschlingungswinkel vorliegt und eine Gefahr klein ist, dass das Versorgungskabel 4 den Kontakt zur Führungsrolle 7 verliert. Die Führungsrolle 7 weist eine umfängliche Nut zur Führung des Versorgungskabels 4 auf.

Die Kabelführungseinheit 6 umfasst hier einen Führungsarm 9. Das Führungselement 7 der Kabelführungseinheit 6 ist am Ende des Führungsarms 9 angeordnet. Der Führungsarm 9 ist über die Lagerungseinheit 8 mit einem Gehäuse 14 der Beleuchtungsvorrichtung 1 verbunden. Die Lagerungseinheit 8 ermöglicht die Verschiebung des Führungsarms 9 in einer Richtung im Wesentlichen parallel zur Drehachse 2. Die Lagerung ist hier als runde Aufnahme 8a ausgebildet, in welcher ein Lagerungsstift 8b aufgenommen ist. Dadurch ist der Führungsarm 9 der Kabelführungseinheit 6 außerdem in einer Richtung quer zur Drehachse 2 schwenkbar. Der Führungsarm 9 ist gebogen ausgebildet und erstreckt sich umfänglich um einen Teil der Spindeleinheit 3. Dadurch liegt ein Schwerpunkt des Führungsarms 9 auf der Innenseite des Führungsarms 9 und der Führungsarm 9 wird tendenziell nach innen zur Spindeleinheit 3 hin gezogen durch den Einfluss der Schwerkraft. Weiter trägt eine gebogene Form des Führungsarms 9 dazu bei, dass das Versorgungskabel 4 in der Vertiefung der Spindel 3a der Spindeleinheit 3 geführt wird, da der Führungsarm 9 im bestimmungsgemäßen Gebrauch zwischen dem Führungsarm 9 und der Spindel 3a der Spindeleinheit 3 definierter Spalt vorhanden ist. Durch eine definierte Höhe des Spalts können übereinanderliegende Bahnen vorteilhaft verhindert werden.

Die Versorgungskabel 4 weisen die Kabeldistanz 18 auf. Die Kabeldistanz 18 wird hier im Wesentlichen durch die Distanz 17 der Führungselemente 7 zur Drehachse 2 vorgegeben und kann weiter durch eine Umlenkeinheit 16 beeinflusst werden.

Fig. 3 zeigt eine schematische perspektivische Ansicht der Beleuchtungsvorrichtung 1 von schräg unten. Der Führungsarm 9 umschließt hier das als Führungsrolle 7 ausgebildete Führungselement 7. Dadurch kann das Versorgungskabel 4 noch besser auf der Führungsrolle 7 geführt werden.

Fig. 4 zeigt eine weitere schematische perspektivische Ansicht der Beleuchtungsvorrichtung 1 von schräg oben. Hier ist ein Spannelement 12a der Federeinheit 12 sichtbar. Die Federeinheit 12 umfasst hier eine Triebfeder 12b. Die Triebfeder 12b ist hier innerhalb der Spindel 3a der Spindeleinheit 3 angeordnet. Die Triebfeder 12b stütz sich gegen die Spindel 3a und das Gehäuse 15 ab. Durch Verdrehung des Spannelements 12a wird die Triebfeder 12b gespannt. Das Spannelement kann dann formschlüssig, z. B. durch eine Schraubenverbindung mit dem Gehäuse 15 verbunden werden, sodass eine Vorspannung gehalten wird.

Fig. 5 zeigt eine Explosionsansicht der Beleuchtungsvorrichtung 1. Die Triebfeder 12 b ist hier schematisch eingezeichnet. Die Nasen der Abstandseinheit 10 erlauben einen definierten Abstand des Führungsarms 9 zur Spindel 3a der Spindeleinheit 3, sodass ungeordnet übereinanderliegende Bahnen des Versorgungskabels verhindert werden. Die elektrische Anschlusseinheit 13 ist separat unterbringbar oder an dem Gehäuse 15 anbringbar. Ein Schleifkontakt 13a mit mehreren Kontaktelementen überträgt den elektrischen Strom auf die Spindeleinheit 3, wo die Versorgungskabel 4 elektrisch leitend angeschlossen sind zur Versorgung der Lichtquelle 5.

Fig. 6 zeigt eine schematische Darstellung einer Beleuchtungsvorrichtung 1 mit einer Umlenkeinheit 16. Die Umlenkeinheit 16 ist hier durch Schrauben an dem Gehäuse 15 aufgenommen und ermöglicht eine zusätzliche Umlenkung des nicht dargestellten Versorgungskabels 4 durch eine Umlenkrolle. Hier sind zwei Versorgungskabel 4 und zwei Umlenkeinheiten 16 vorhanden. Dadurch kann eine Distanz der Versorgungskabel zur Drehachse 2 und zueinander angepasst werden, auch unabhängig einem Durchmesser der Spindeleinheit 3. Hier in dem vorliegenden Ausführungsbeispiel erfolgt eine Umlenkung von 102 Millimetern auf 77 Millimeter Abstand der Versorgungskabel 4.

Fig. 7 zeigt eine schematische perspektivische Ansicht einer weiteren Ausführungsform einer erfindungsgemäßen Beleuchtungsvorrichtung 1 mit zwei Kabelführungseinheiten 6. Hier liegt eine deutlich größere Distanz 17 des Führungselements 7 zu der Drehachse 2 vor.

Fig. 8 zeigt eine schematische Seitenansicht einer erfindungsgemäßen Beleuchtungsvorrichtung 1 mit zwei Kabelführungseinheiten 7. Das Führungselement 7 ist auch hier als Führungsrolle 7 ausgebildet. Ein Mittelpunkt der Führungsrolle 7 ist hier in einer größeren Distanz 17 zu der Drehachse 2 angeordnet als bei der vorherigen Ausführungsform. Hierdurch kann eine andere Kabeldistanz 18 resultieren.

Fig. 9 zeigt eine schematische Explosionsdarstellung der weiteren Ausführungsform der Beleuchtungsvorrichtung 1.

Fig. 10 zeigt eine schematische Ansicht der weiteren Ausführungsform der Beleuchtungsvorrichtung 1 mit einer Umlenkeinheit 16.

### Bezugszeichen

- 1: Beleuchtungsvorrichtung
- 2: Drehachse
- 3: Spindeleinheit
- 3a: Spindel
- 3b: Vertiefungen
- 4: Versorgungskabel
- 5: Lichtquelle
- 6: Kabelführungseinheit
- 7: Führungselement, Führungsrolle
- 8: Lagerungseinheit
- 8a: runde Aufnahme
- 8b: Lagerstift
- 9: Führungsarm
- 10: Abstandseinheit
- 12: Federeinheit
- 12a: Spannelement
- 12b: Triebfeder
- 13: elektrische Anschlusseinheit
- 13a: Schleifkontakt
- 14: Leuchtenkasten, Verkleidung
- 15: Gehäuse
- 16: Umlenkeinheit
- 17: Distanz des Führungselements zur Drehachse
- 18: Kabeldistanz
- A: Abstand

## Patentansprüche

1. Beleuchtungsvorrichtung (1) umfassend:
- wenigstens eine drehbar um eine Drehachse (2) gelagerte Spindeleinheit (3), auf welcher wenigstens ein Versorgungskabel (4) zur Versorgung wenigstens einer mit dem wenigstens einen Versorgungskabel (4) verbundenen oder verbindbaren Lichtquelle (5) mit elektrischer Energie auf- und abwickelbar ist, sodass ein Teilstück des wenigstens einen Versorgungskabels (4) mit unterschiedlicher Länge auf der wenigstens einen Spindeleinheit (3) anordenbar ist; und
- mit wenigstens einer Kabelführungseinheit (6) mit wenigstens einem Führungselement (7) zur Führung des Versorgungskabels (4) im Verhältnis zur Spindeleinheit (3) beim Auf- und Abwickeln;
**dadurch gekennzeichnet, dass** die Kabelführungseinheit (6) beweglich gegenüber der Spindeleinheit (3) ausgebildet ist.

2. Beleuchtungsvorrichtung (1) nach Anspruch 1, wobei das Führungselement (7) als Führungsrolle (7) ausgebildet ist.

3. Beleuchtungsvorrichtung (1) nach einem der vorhergehenden Ansprüche, wobei die Kabelführungseinheit (6) wenigstens eine Lagerungseinheit (8) umfasst, welche insbesondere eine runde Aufnahme (8a) umfasst, welche einen runden Lagerstift (8b) umschließt.

4. Beleuchtungsvorrichtung (1) nach einem der vorhergehenden Ansprüche, wobei die Kabelführungseinheit (6) wenigstens einen, insbesondere verschwenkbaren, Führungsarm (9) umfasst.

5. Beleuchtungsvorrichtung (1) nach einem der vorhergehenden Ansprüche, wobei sich der Führungsarm (9) umfänglich wenigstens um einen Teilbereich der Spindeleinheit (3) erstreckt.

6. Beleuchtungsvorrichtung (1) nach einem der vorhergehenden Ansprüche, wobei das Führungselement (7) am Ende des Führungsarms (9) angeordnet ist.

7. Beleuchtungsvorrichtung (1) nach einem der vorhergehenden Ansprüche, wobei der Führungsarm (9) das Führungselement (7) wenigstens bereichsweise umschließt.

8. Beleuchtungsvorrichtung (1) nach einem der vorhergehenden Ansprüche, wobei die Spindeleinheit (3) wenigstens eine Spindel (3a) mit, insbesondere rillenförmigen, Vertiefungen (3b) aufweist, um das wenigstens eine Versorgungskabel (4) geführt aufzuwickeln.

9. Beleuchtungsvorrichtung (1) nach einem der vier vorhergehenden Ansprüche, umfassend eine Abstandseinheit (10), welche den Führungsarms (9) zur Spindeleinheit (3) hin in einem definierten Abstand ausrichtet.

10. Beleuchtungsvorrichtung (1) nach einem der vorhergehenden Ansprüche, umfassend wenigstens eine Federeinheit (11), welche insbesondere im montierten Zustand spannbar ist.

11. Beleuchtungsvorrichtung (1) nach einem der vorhergehenden Ansprüche, umfassend wenigstens ein Versorgungskabel (4).

12. Beleuchtungsvorrichtung (1) nach dem vorhergehenden Anspruch, wobei das Versorgungskabel (4) als Litze ausgebildet ist, wobei insbesondere das Versorgungskabel (4) das Führungselement (7) im bestimmungsgemäßen Gebrauch der Kabelführungseinheit (6) wenigstens zu einem wesentlichen Teil umfänglich, insbesondere nahezu vollständig, umfasst oder umschließt.

13. Beleuchtungsvorrichtung (1) nach einem der vorhergehenden Ansprüche, umfassend wenigstens zwei Kabelführungseinheiten (6).

14. Beleuchtungsvorrichtung (1) nach einem der vorhergehenden Ansprüche, umfassend wenigstens eine elektrische Anschlusseinheit (13) und/oder wobei eine elektrische Kontaktierung mittels Schleifkontakten (13a) erfolgt.

15. Beleuchtungsvorrichtung (1) nach einem der vorhergehenden Ansprüche, umfassend wenigstens eine Umlenkeinheit (16) zur Umlenkung des Versorgungskabels (4).
